# FASCICULE DE BREVET EUROPEEN

(11) **EP 0 970 336 B1**
(45) Date de publication et mention de la délivrance du brevet: **05.09.2007**
(21) Numéro de dépôt: 99900984.8
(22) Date de dépôt: 22.01.1999
(51) Int. Cl.: F25J 3/04, C21B 5/00

(54) **INSTALLATION COMBINEE D'UN FOUR ET D'UN APPAREIL DE DISTILLATION D'AIR ET PROCEDE DE MISE EN OEUVRE**
KOMBINATION EINES OFENS MIT EINER LUFTZERLEGUNGSANLAGE UND BETRIEBSVERFAHREN
COMBINED INSTALLATION OF A FURNACE AND AN AIR DISTILLATION APPARATUS AND USE METHOD

(30) Priorité: 23.01.1998 FR 9800723
(43) Date de publication de la demande: 12.01.2000
(73) Titulaire: L'AIR LIQUIDE, Société Anonyme pour l'Etude et l'Exploitation des Procédés Georges Claude, 75007 Paris (FR)
(72) Inventeur: GUILLARD, Alain, F-75016 Paris (FR)
(74) Mandataire: Le Moenner, Gabriel
(86) Numéro de dépôt international: PCT/FR1999/000128
(87) Numéro de publication internationale: WO 1999/037963

(56) Documents cités:
- US-A- 4 485 310
- US-A- 5 244 489

## Description

La présente invention concerne les installations combinées d'au moins un four, typiquement un four de traitement de métal, alimenté en air comprimé par au moins une soufflante, et d'au moins un appareil de distillation d'air, alimenté au moins en partie par ladite soufflante et fournissant de l'oxygène au four, l'appareil comprenant au moins une colonne moyenne pression recevant de l'air à la pression de la soufflante et au moins une turbine cryogénique détendant une partie de cet air en provenance de la soufflante, et une colonne de mélange fournissant ledit oxygène et recevant de l'air en provenance de la soufflante surpressé par un surpresseur couplé à la turbine.

Une installation de ce type est décrite dans le document US-A-5-244 489 (Grenier), auquel on pourra se référer pour plus de détail. Dans ce document le surpresseur de l'air fourni à la colonne de mélange est entraîné par la turbine de maintien en froid détendant la part du flux d'air adressé à la colonne moyenne pression, dans un agencement imposant, pour effectuer la surpression nécessaire, de turbiner une part importante de l'air d'alimentation de la colonne moyenne pression occasionnant des pertes de rendement d'extraction et d'énergie ainsi que des surdimensionnements des postes de réfrigération et d'épuration de l'air d'alimentation de l'appareil de distillation.

La présente invention a pour objet de proposer une installation combinée du type mentionné plus haut, permettant des coûts d'exploitation réduits et avec une plus grande flexibilité dans le choix des plages de fonctionnement.

Pour ce faire, selon une caractéristique de l'invention, l'ensemble surpresseur/turbine cryogénique est couplé à au moins un moteur d'assistance auxiliaire, typiquement électrique.

La présente invention a également pour objet de proposer un procédé de mise en oeuvre d'une telle installation combinée selon la revendication 3.

Selon une caractéristique plus particulière de l'invention, l'assistance est apportée par un moteur électrique couplé à l'arbre de l'ensemble surpresseur/turbine.

L'assistance d'ensembles compresseur/turbine est connue depuis longtemps, en particulier pour assister les turbo-compresseurs de moteurs à combustion interne (cf US-A-4 485 310, de Valroger ou plus récemment, US-A-5 560 208, Halimi et al., avec assistance électrique, ou US-A-4 622 817, Kobayashi, avec assistance hydraulique). L'état de la technique n'enseigne par contre rien pour des applications d'alimentation d'appareils de distillation selon la présente invention.

D'autres caractéristiques et avantages de la présente invention ressortiront de la description suivante d'un mode de réalisation, donnée à titre illustratif mais nullement limitatif, faite en relation avec le dessin annexé sur lequel :
la figure 1 est une vue schématique d'une installation combinée selon l'invention.

Sur la figure 1, on a représenté schématiquement un four de traitement de métal, en l'occurence un haut fourneau (FM), et un appareil de distillation d'air associé comprenant essentiellement, dans l'exemple représenté, une ligne d'échange principal LE, une double colonne avec une colonne moyenne pression MP et une colonne basse pression BP, et une colonne de mélange CM.

Du sommet de la colonne de mélange CM par une ligne O d'oxygène moyenne pureté qui, selon l'invention, après traversée de la ligne d'échange LE, débouche dans la ligne d'air comprimé principale en amont du four FM pour enrichir en oxygène l'air fourni à ce dernier. Classiquement, du sommet de la colonne basse pression BP part une ligne d'azote impur Nᵢ. En variante, dans l'exemple représenté, la colonne basse pression BP est surmontée d'un minaret M utilisant comme reflux de l'azote liquide en provenance de la colonne MP et produisant à son sommet de l'azote pur évacué par une ligne Nₚ pour une utilisation sur le site ou dans le voisinage de ce dernier.

Le four FM et l'appareil de distillation sont alimentés en air par une même soufflante S débitant dans une ligne d'air comprimé principale A alimentant au moins le four FM avec un fort volume d'air (supérieur typiquement à 100 000 Nm³/h) sous une moyenne pression P₁ inférieure à 6 x 10⁵ Pa, typiquement entre 3 x 10⁵ Pa et 5,5 x 10⁵ Pa. La ligne A peut également alimenter, en simultané ou en alterné, un autre four de traitement de métal, par exemple un four électrique avec le procédé AOD. De la ligne principale A part un circuit de dérivation d'air D alimentant l'appareil de distillation en air refroidi puis épuré dans un appareil d'épuration E, typiquement du type par adsorption. En aval de cet appareil d'épuration E, le circuit D se divise en une première ligne J d'alimentation de la double colonne et une deuxième ligne L d'alimentation en air de la colonne de mélange CM.

Selon un aspect de l'invention, une partie du flux d'air dans la ligne J est dérivée dans la ligne d'échange LE et turbinée dans une turbine cryogénique T pour être introduite dans la colonne basse pression BP à la basse pression de cette dernière. La turbine T est couplée à un surpresseur C disposé dans la ligne L pour surpresser l'air comprimé en provenance de la soufflante et l'adresser à la colonne de mélange CM à une pression P₂ supérieure à la pression P₁ d'au moins 0,3 x 10⁵ Pa et inférieure à 1,5 x 10⁵ Pa, typiquement comprise entre 0,4 x 10⁵ Pa et 0,8 x 10⁵ Pa. Selon un aspect de l'invention, l'ensemble surpresseur/turbine C-T est assisté par au moins un moteur EM couplé à la ligne d'arbre de l'ensemble C-T. Le moteur EM est d'un type électrique ou hydraulique, tels que décrits dans les documents susmentionnés. Dans la pratique, l'énergie d'appoint est de l'ordre de 30 à 500 kW, selon les caractéristiques de l'installation combinée et étant inversement corrélée à la pression délivrée par la soufflante S.

Quoique la présente invention ait été décrite en relation avec un mode de réalisation particulier, elle ne s'en trouve pas limitée mais au contraire susceptible de modifications et de variantes qui apparaîtront à l'homme de l'art tout en demeurant dans le cadre des revendications ci-après.

## Revendications

1. installation combinée comprenant au moins un four (FM) alimenté en air comprimé par au moins une soufflante (S), et au moins un appareil de distillation d'air alimenté au moins en partie par la soufflante (S) et fournissant de l'oxygène (O) au four, l'appareil comprenant au moins une colonne moyenne pression (MP) recevant de l'air à la pression (P₁) de la soufflante et au moins une turbine cryogénique (T) détendant une partie de cet air en provenance de la soufflante, et une colonne de mélange (CM) fournissant ledit oxygène et recevant de l'air en provenance de la soufflante surpressé par un surpresseur (C) couplé à la turbine (T), **caractérisée en ce que** l'ensemble surpresseur/turbine cryogénique (C-T) est couplé à au moins un moteur d'assistance auxiliaire (EM).

2. Installation selon la revendication 1, **caractérisé en ce que** le moteur d'assistance comprend au moins un moteur électrique (EM).

3. Procédé de mise en oeuvre d'une installation combinée comprenant au moins un four (FM) alimenté en air comprimé par au moins une soufflante (S) fournissant de l'air à une première pression (P₁) et en oxygène par au moins un appareil de séparation de l'air, comprenant au moins une colonne moyenne pression (MP) et une colonne de mélange (CM), alimenté en air au moins en partie par la soufflante (S) dans lequel la colonne de mélange est alimentée en air provenant de la soufflante (S) et surpressé par un surpresseur (C) couplé à au moins une turbine cryogénique (T) détendant une partie de l'air d'alimentation de l'appareil de distillation, **caractérisé en ce qu'**il comprend l'étape d'apporter à l'ensemble surpresseur/turbine une énergie d'assistance pour maintenir dans la colonne de mélange (CM) une surpression comprise entre environ 0,4 x 10⁵ Pa et 0,8 x 10⁵ Pa par rapport à la pression (P₁) de sortie de la soufflante.

4. Procédé selon la revendication 3, **caractérisé en ce que** l'énergie d'assistance est une énergie électrique.

5. Procédé selon la revendication 4, **caractérisé en ce que** l'énergie d'assistance est comprise entre 30 et 500 kw.

## Claims

1. Combined installation comprising at least one furnace (FM) supplied with compressed air by at least one blower (S), and at least one air-distillation apparatus, at least partially supplied by the blower (S) and providing oxygen (O) to the furnace, the apparatus comprising at least one medium-pressure column (MP) receiving air at the pressure (P₁) from the blower and at least one cryogenic turbine (T) expanding some of this air originating from the blower, and a mixing column (CM) providing the said oxygen and receiving air from the blower at a pressure which is raised by a booster (C) coupled to the turbine (T), **characterized in that** the booster/cryogenic turbine (C/T) assembly is coupled to at least one auxiliary-assist motor (EM).

2. Installation according to Claim 1, **characterized in that** the assist motor comprises at least one electric motor (EM).

3. Process for operating a combined installation comprising at least one furnace (FM) supplied with compressed air by at least one blower (S) providing air at a first pressure (P₁) and with oxygen by at least one air-separation apparatus, comprising at least one medium-pressure column (MP) and a mixing column (CM), supplied with air at least partly by the blower (S), in which process the mixing column is supplied with air originating from the blower (S) with its pressure raised by a booster (C) coupled to at least one cryogenic turbine (T) expanding some of the distillation apparatus supply air, **characterized in that** it comprises a step of providing extra energy to the booster/turbine assembly in order to maintain, in the mixing column (CM), a pressure which is raised by between approximately 0.4 × 10⁵ Pa and 0.8 × 10⁵ Pa compared with the blower exit pressure (P₁).

4. Process according to Claim 3, **characterized in that** the extra energy is electrical energy.

5. Process according to Claim 4, **characterized in that** the extra energy ranges between 30 and 500 kW.

## Patentansprüche

1. Kombinierte Anlage umfassend mindestens einen Ofen (FM), der mit Druckluft von mindestens einem Gebläse (S) versorgt wird, und mindestens ein Gerät zur Destillation der Luft, die mindestens zum Teil von dem Gebläse (S) zugeführt wird, und dem Ofen Sauerstoff (O) liefert, wobei das Gerät mindestens eine Mitteldrucksäule (MP) umfasst, die Luft mit dem Druck (P₁) von dem Gebläse erhält, und mindestens eine Kälteturbine (T), die einen Teil dieser Luft, die von dem Gebläse kommt, entspannt, und eine Mischsäule (CM), die den Sauerstoff liefert und Luft von dem Gebläse empfängt, die von einem Verdichter (C), der mit der Turbine (T) gekoppelt ist, verdichtet wird, **dadurch gekennzeichnet, dass** die Einheit Verdichter/Kälteturbine (C-T) mit mindestens einem Hilfsunterstützungsmotor (EM) gekoppelt ist.

2. Anlage nach Anspruch 1, **dadurch gekennzeichnet, dass** der Hilfsmotor mindestens einen Elektromotor (EM) umfasst.

3. Verfahren zum Anwenden einer kombinierten Anlage, die mindestens einen Ofen (FM) umfasst, der mit Druckluft von mindestens einem Gebläse (S) versorgt wird, das Luft mit einem ersten Druck (P₁) liefert, und mit Sauerstoff von mindestens einem Luftzerlegungsgerät versorgt wird, das mindestens eine Mitteldrucksäule (MP) und eine Mischsäule (CM) umfasst, der mit Luft mindestens zum Teil von dem Gebläse (S) versorgt wird, bei dem die Mischsäule mit Luft versorgt wird, die von dem Gebläse (S) kommt und von einem Verdichter (C) aufgeladen wird, der mit mindestens einer Kälteturbine (T) gekoppelt ist, die einen Teil der Versorgungsluft des Destillationsgeräts entspannt, **dadurch gekennzeichnet, dass** es den Schritt des Zuführens zu der Einheit Verdichter/Turbine einer Hilfsenergie umfasst, um in der Mischsäule (CM) einen Überdruck aufrechtzuerhalten, der zwischen etwa 0,4 x 10⁵ Pa und 0,8 x 10⁵ Pa im Vergleich zu dem Druck (P₁) am Ausgang des Gebläses liegt.

4. Verfahren nach Anspruch 3, **dadurch gekennzeichnet, dass** die Hilfsenergie eine elektrische Energie ist.

5. Verfahren nach Anspruch 4, **dadurch gekennzeichnet, dass** die Hilfsenergie zwischen 30 und 500 kW liegt.
